# EUROPÄISCHE PATENTSCHRIFT

(11) **EP 1 528 632 B1**
(45) Veröffentlichungstag und Bekanntmachung des Hinweises auf die Patenterteilung: **14.04.2010**
(21) Anmeldenummer: 04016658.9
(22) Anmeldetag: 15.07.2004
(51) Int. Cl.: H01R 13/35, F16L 47/03, B29C 65/34

(54) **Elektrisches Anschlussverbindungselement für Schweissschellen**
Electrical connector for fusion coupling sleeve
Borne électrique pour manchon de raccord fusible

(30) Priorität: 30.10.2003 DE 20316742 U
(43) Veröffentlichungstag der Anmeldung: 04.05.2005
(73) Patentinhaber: Hawle Armaturen GmbH, 83395 Freilassing (DE)
(72) Erfinder: Stamm, Hans-Ulrich, 35633 Lahnau/Waldgirmes (DE)
(74) Vertreter: Rögner, Jürgen

(56) Entgegenhaltungen:
- GB-A- 2 282 102
- US-A- 5 150 923

## Beschreibung

Die vorliegende Erfindung betrifft ein Anschlussverbindungselement zum Anschließen einer elektrischen Energieversorgung an eine Rohr-Schweißschelle. Solche Schweißschellen werden über Kunststoffrohre oder Kunststoffrohr-Verbindungen gesetzt. Sie weisen an ihrer Innenseite Schweißvorrichtungen, beispielsweise Schweißdrähte auf, welche bei der Versorgung mit elektrischem Strom für eine dichte Schweißverbindung der Schelle mit dem Rohrstück, auf dem die Schelle sitzt, sorgt. Eine solche Verschweißung kann einfach der Verbindung zweier Rohre dienen, es ist aber auch möglich, durch das Aufsetzen einer Schweißstelle, die einen zusätzlichen Rohrabgang aufweist, ein durchgehendes Kunststoffrohr in einfacher Weise mit einer dicht eingebrachten Verzweigung zu versorgen.

Die Schweißvorrichtung in der Schweißschelle wird über Anschlussverbindungselemente mit elektrischem Strom versorgt. Solche Anschlussverbindungselemente sind nach dem Stand der Technik einfach Pin- oder Buchsenelemente, die einen einzigen Durchmesser aufweisen. Das Problem besteht nun darin, dass unterschiedliche elektrische Energieversorgungsgeräte auch unterschiedliche Anschlüsse an den Kabelenden aufweisen können, d.h. mit unterschiedlichen Durchmessern. Ferner sorgen Normierungsbestrebungen dafür, dass sich solche Durchmesser ändern.

Ein Anschlussverbindungselement mit Längsabschnitten unterschiedlicher Durchmesser ist aus GB-A-2 282 102 bekannt.

Es ist eine Aufgabe der vorliegenden Erfindung, ein Anschlussverbindungselement zum Anschließen einer elektrischen Energieversorgung an eine Rohr-Schweißschelle bereit zu stellen, welches die Herstellung solcher Anschlüsse für verschiedenste Geräte möglich macht. Insbesondere soll vermieden werden, dass zur Verbindungsherstellung Adapter bereitgehalten werden müssen.

Diese Aufgabe wird erfindungsgemäß durch ein Anschlussverbindungselement gemäß dem Anspruch 1 gelöst. Die Unteransprüche beschreiben bevorzugte Ausführungsformen der vorliegenden Erfindung.

Die Vorteile des erfindungsgemäßen Anschlussverbindungselements beruhen darauf, dass es Längsabschnitte unterschiedlicher Durchmesser für den Eingriff mit Gegenstücken unterschiedlicher Abmessungen aufweist. Dadurch wird die Möglichkeit geschaffen, mit einem einzigen Verbindungselement den Anschluss elektrischer Energieversorgungsgeräte zu ermöglichen, die Schnittstellen unterschiedlicher Größe aufweisen. Der Eingriff zur Kontaktherstellung erfolgt jeweils an dem Längsabschnitt, der den geeigneten Durchmesser aufweist; es ist nicht mehr notwendig, Adapter bereitzuhalten.

Das Anschlussverbindungselement gemäß der vorliegenden Erfindung zeichnet sich dadurch aus, dass die unterschiedlichen Durchmesser 4 mm und 4,7 mm betragen.

Das Verbindungselement kann ein Pin, also eine stiftartige Anschlussstelle sein. Wenn dies der Fall ist, so ist es möglich, den Pin so auszugestalten, dass er einen oberen Endabschnitt mit einem kleinen Durchmesser und einen unteren Basisabschnitt mit einem größeren Durchmesser aufweist. Das Gegenstück zum Pin wird dann, wenn es einen größeren Durchmesser aufweist, auf dem unteren Basisabschnitt fest aufsetzbar sein, wenn es einen kleiner Durchmesser aufweist, auf dem oberen Endabschnitt. Um einen sicheren Halt auch bei der Verwendung des Endabschnittes mit dem kleineren Durchmesser zu gewährleisten, besteht erfindungsgemäß ferner die Möglichkeit, den oberen Endabschnitt länger auszugestalten als den unteren Basisabschnitt, insbesondere mehr als eineinhalb mal, bevorzugt mehr als doppelt so lang.

Natürlich kann das Anschlusselement auch in umgekehrter Ausbildung zum Pin bereitgestellt werden, nämlich als eine Anschlussbuchse. Wenn dem so ist, empfiehlt es sich nach einer bevorzugten Ausführungsform, die Buchse mit einem oberen Endabschnitt mit einem größeren Durchmesser und mit einem unteren Basisabschnitt mit einem kleineren Durchmesser auszugestalten.

Eine Kombination aller in dieser Beschreibung genannten Merkmale ist erfindungsgemäß möglich.

Die Erfindung wird im Weiteren anhand der einzigen beiliegenden Zeichnung erläutert, die einen Längsschnitt durch ein erfindungsgemäßes Anschlussverbindungselement zeigt.

In der Zeichnung ist ein Anschlusspin 1 dargestellt, der auf einer Schweißschelle sitzen kann, um diese mit elektrischer Energie zu versorgen. Der Anschlusspin 1 ist durch eine Schutzumhüllung 4 umgeben, die in der Regel aus demselben Material (z.B. PE 100) gefertigt ist wie die Schweißschelle, sonst aber aus einem flexiblen Kunststoff oder Gummi gefertigt sein kann. Der Anschlusspin 1 hat zwei Längsabschnitte, nämlich einen oberen Endabschnitt 2 und einen unteren Basisabschnitt 3. Diese beiden Abschnitte 2, 3 können jeweils der Herstellung eines elektrischen Kontakts dienen, beispielsweise indem eine Kontaktbuchse am Ende eines Kabels übergeschoben wird, das von einem elektrischen Energieversorgungsgerät her kommt.

Die Längsabschnitte 2, 3 des Pins 1 haben unterschiedliche Durchmesser, der Basisabschnitt 3 hat den größeren Durchmesser D2 4,7 mm, und der obere Endabschnitt hat den Durchmesser D1: 4 mm.

Durch diese Ausgestaltung können auf dem Pin 1 nunmehr zwei unterschiedliche Arten von Anschlussbuchsen aufgesteckt werden. Wenn die Anschlussbuchse beispielsweise den größeren Innendurchmesser D2 aufweist, wird sie über den oberen Endabschnitt 2 hinweg auf den unteren Basisabschnitt 4 gesteckt und kommt dort in Eingriff, um die elektrische Verbindung herzustellen. Falls die Anschlussbuchse den kleineren Innendurchmesser D1 aufweist, kann sie auf den oberen Endabschnitt 2 aufgesteckt werden, um dort den Eingriff und den Kontakt herzustellen. Der Endabschnitt 2 ist länger ausgestaltet als der Basisabschnitt 3, damit trotz des geringeren Durchmessers ein ausreichend sicherer Halt gewährleistet werden kann.

## Patentansprüche

1. Anschlussverbindungselement zum Anschließen einer elektrischen Energieversorgung an eine Rohr-Schweißschelle, **dadurch gekennzeichnet, dass** das Verbindungselement Längsabschnitte (2, 3) unterschiedlicher Durchmesser für den Eingriff mit Gegenstücken unterschiedlicher Abmessungen aufweist und die unterschiedlichen Durchmesser 4 mm und 4,7 mm betragen.

2. Anschlussverbindungselement nach Anspruch 1, **dadurch gekennzeichnet, dass** das Verbindungselement ein Pin (1) ist.

3. Anschlussverbindungselement nach Anspruch 2, **dadurch gekennzeichnet, dass** der Pin (1) einen oberen Endabschnitt (2) mit einem kleineren Durchmesser (D1) und einen unteren Basisabschnitt (3) mit einem größeren Durchmesser (D2) aufweist.

4. Anschlussverbindungselement nach Anspruch 3, **dadurch gekennzeichnet, dass** der obere Endabschnitt (2) länger ist als der untere Basisabschnitt (3), insbesondere mehr als die eineinhalbfache, bevorzugt mehr als die doppelte Länge aufweist.

5. Anschlussverbindungselemen.t nach Anspruch 1, **dadurch gekennzeichnet, dass** das Verbindungselement eine Anschlussbuchse ist.

6. Anschlussverbindungselement nach Anspruch 5, **dadurch gekennzeichnet, dass** die Buchse einen oberen Endabschnitt mit einem größeren Durchmesser und einen unteren Basisabschnitt mit einem kleineren Durchmesser aufweist.

## Claims

1. A connector connecting element for connecting an electrical energy supply to a pipe welding bracket, **characterised in that** the connecting element comprises longitudinal sections (2, 3) which exhibit different diameters for engaging with counterparts which exhibit different dimensions and **in that** the different diameters measure 4 mm and 4.7 mm.

2. The connector connecting element according to claim 1, **characterised in that** the connecting element is a pin (1).

3. The connector connecting element according to claim 2, **characterised in that** the pin (1) comprises an upper end section (2) which exhibits a smaller diameter (D1) and a lower base section (3) which exhibits a larger diameter (D2).

4. The connector connecting element according to claim 3, **characterised in that** the upper end section (2) is longer than the lower base section (3) and in particular exhibits more than one and a half times, preferably more than twice, the length of the lower base section (3).

5. The connector connecting element according to claim 1, **characterised in that** the connecting element is a connector socket.

6. The connector connecting element according to claim 5, **characterised in that** the socket comprises an upper end section which exhibits a larger diameter and a lower base section which exhibits a smaller diameter.

## Revendications

1. Elément de connecteur pour raccorder une alimentation en énergie électrique à un manchon de raccord fusible, **caractérisé en ce que** l'élément de connecteur comporte des parties longitudinales (2, 3) de différents diamètres pour venir en prise avec des pièces complémentaires de différentes dimensions, et les différents diamètres sont de 4 mm et 4,7 mm.

2. Elément de connecteur selon la revendication 1, **caractérisé en ce que** l'élément de connecteur est une broche (1).

3. Elément de connecteur selon la revendication 2, **caractérisé en ce que** la broche (1) comporte une partie d'extrémité supérieure (2) ayant un diamètre plus petit (D1) et une partie de base inférieure (3) ayant un diamètre plus grand (D2).

4. Elément de connecteur selon la revendication 3, **caractérisé en ce que** la partie d'extrémité supérieure (2) est plus longue que la partie de base inférieure (3), en particulier est plus d'une fois et demie plus longue, de préférence plus de deux fois plus longue.

5. Elément de connecteur selon la revendication 1, **caractérisé en ce que** l'élément de connecteur est une douille de connexion.

6. Elément de connecteur selon la revendication 5, **caractérisé en ce que** la douille comporte une partie d'extrémité supérieure ayant un diamètre plus grand et une partie de base inférieure ayant un diamètre plus petit.
